# FASCICULE DE BREVET EUROPEEN

(11) **EP 0 476 788 B1**
(45) Date de publication et mention de la délivrance du brevet: **02.04.1997**
(21) Numéro de dépôt: 91203021.0
(22) Date de dépôt: 11.05.1990
(51) Int. Cl.: E06B 9/58, E06B 3/80

(54) **Porte à rideau relevable**
Flexible aufrollbare Tür
Flexible roll-up door

(30) Priorité: 19.05.1989 FR 8906592; 02.01.1990 FR 9000001
(43) Date de publication de la demande: 25.03.1992
(62) Demande divisionnaire de: 90401264.8
(73) Titulaire: NERGECO S.A., 43220 Dunières (FR)
(72) Inventeur: Kraeutler, Bernard, F-43220 Dunieres (FR)
(74) Mandataire: Pinguet, André

(56) Documents cités:
- EP-A- 0 272 733
- US-A- 1 694 314
- US-A- 1 786 054

## Description

La présente invention concerne les portes de locaux et bâtiments industriels, hangars et magasins, formées par un rideau souple, semi-rigide ou rigide, repliable ou enroulable, qui dégage une baie en se relevant et la ferme en descendant, le rideau se rangeant en haut de la porte quand il se relève, par enroulement ou par pliage. Certaines de ces portes sont exposées à l'action du vent. Pour éviter une déformation importante qui pourrait endommager ou bloquer la porte, divers moyens sont connus. On peut fixer sur les bords verticaux du rideau une surépaisseur ou des patins qui glissent dans une canule (à la manière des voiles de bateau). On utilise aussi des barres de renforcement horizontales espacées verticalement, et dont les extrémités coulissent dans des glissières.

En particulier, la présente invention concerne une porte de manutention à rideau relevable comportant deux montants latéraux verticaux constituant ou comportant chacun une glissière, chaque glissière ayant une paroi de guidage de part et d'autre du plan du rideau, celui-ci pouvant s'amasser à la partie supérieure par enroulement ou repliage, le rideau ayant des bords qui coulissent dans lesdites glissières, lesdits bords étant adaptés à sortir des glissières en cas d'effort transversal anormal. On évite ainsi que le rideau ne soit endommagé en cas de choc.

Après que lesdits bords du rideau sont sortis des glissières, il est avantageux que le rideau se remette en position normale par son seul fonctionnement, sans intervention. Pour cela, il est connu, notamment des documents US-1 694 314, US-1 786 054 et EP-0 272 733, de réaliser dans les glissières des découpes ou fenêtres permettant la réinsertion des bords latéraux du rideau lors de sa remontée. Mais il est possible que lesdits bords latéraux ressortent des glissières par les mêmes fenêtres lors de la descente du rideau, notamment si le rideau est soumis à un vent assez violent. La présente invention a notamment pour but de remédier à cet inconvénient.

La présente invention a donc pour objet une porte de manutention à rideau relevable comportant deux montants latéraux verticaux comportant chacun une glissière, chaque glissière ayant une paroi de guidage de part et d'autre du plan du rideau, celui-ci pouvant s'amasser à la partie supérieure par enroulement ou repliage, le rideau ayant des bords qui coulissent dans lesdites glissières, lesdits bords étant adaptés à sortir des glissières en cas d'effort transversal anormal, la paroi de chaque glissière comportant une ouverture permettant à un bord du rideau de passer de l'extérieur vers l'intérieur de la glissière, caractérisée en ce qu'au moins une des parois extérieures des montants est munie d'un guide faisant saillie sur ladite paroi au dessus de ladite ouverture, et orienté généralement vers le haut et vers l'ouverture de la glissière, ce guide s'étendant sur au moins une partie de la largeur de ladite paroi jusqu'au bord de l'ouverture de la glissière, de façon à ramener par ladite ouverture jusque dans la glissière un bord du rideau tiré vers le haut qui en serait sorti.

Avantageusement, la paroi de la glissière ou la paroi du montant comportant la glissière comporte en regard d'au moins une desdites ouvertures au moins un élément de paroi mobile pouvant se déformer élastiquement de façon à pouvoir obturer ou dégager ladite ouverture pour permettre au bord du rideau de passer de l'extérieur vers l'intérieur de la glissière, mais pas en sens inverse.

Selon une première forme de réalisation, l'élément de paroi mobile est un pan d'une paroi de la glissière, parallèle au plan du rideau et mobile autour de son bord inférieur, et se déplace vers l'intérieur de la glissière entre les deux parois délimitant le chemin de glissement normal du bords du rideau.

Selon une deuxième forme de réalisation, l'élément de paroi mobile est un pan d'une paroi extérieure d'un montant contenant la glissière, dans un plan oblique par rapport au plan du rideau, ledit pan est mobile autour de son bord le plus extérieur, et se déplace vers le fond de la glissière sans interférer avec celle-ci, pour former un chemin d'accès avec une ouverture dans la glissière.

D'autres caractéristiques et avantages de l'invention apparaîtront au cours de la description qui va suivre, donnée à titre d'exemple non limitatif, en regard des dessins ci-joints, et qui fera bien comprendre comment l'invention peut être réalisée.

Sur les dessins,
- la figure 1 est une vue en perspective d'une porte selon l'invention ;
- la figure 2 est une vue en coupe par un plan horizontal d'un des montants de la porte de la figure 1 ;
- la figure 3 est une variante de la réalisation de la figure 2 ;
- la figure 4 est une vue en coupe par un plan vertical d'une partie de la porte de la figure 1 ;
- les figures 5 et 6 représentent en perspective et en coupe un mode de réalisation d'une glissière pour porte selon l'invention ;
- les figures 7 et 8 sont analogues aux figures 5 et 6 pour une variante ; et
- la figure 9 représente en coupe l'extrémité d'une barre de renforcement d'un rideau souple, conçue spécialement pour favoriser la réinsertion du rideau dans ses glissières lorsqu'il en a été sorti par un effort anormal.

La figure 1 représente en perspective une forme de réalisation d'un cadre, ou portique, d'une porte de manutention selon l'invention. Le cadre comporte deux montants latéraux verticaux 1, 2, réunis à leurs extrémités supérieures par une traverse 3 formant linteau.

Chaque montant a en coupe la forme d'un pentagone ouvert à un sommet, avec une base a, deux côtés b perpendiculaires à la base, et deux côtés c se rapprochant, en laissant entre leurs extrémités un interstice d qui constitue l'ouverture d'une glissière 21 dans chaque montant, pour recevoir chacun un bord du rideau 4, et les extrémités de barres de renforcement 5. Les côtés opposés peuvent ou non être égaux. Pour faciliter l'observation, le rideau est supposé réalisé en matière transparente (ce qui est possible et effectivement réalisé dans certains cas).

La figure 2 est une vue en coupe horizontale d'un montant, au niveau d'une barre de renforcement du rideau, illustrant la façon dont celle-ci est disposée dans la glissière.

Selon l'invention, on réalise les barres de renforcement avec une souplesse telle que, sous un effort de poussée, elles sortent de la rainure de guidage avant de subir une déformation permanente ou de faire subir une déformation permanente à la rainure de guidage. Cela peut être obtenu par la souplesse d'ensemble de la barre. Elle peut être réalisée par un tube en plastique armé de fibre de verte, et supporter une déformation importante non permanente, qui fait sortir de la rainure de guidage une ou ses deux extrémités, sans déformation permanente ni rupture. La souplesse peut être limitée à une partie de la barre, par exemple au milieu, ou aux extrémités. Le milieu de la barre peut être constitué par une partie plus souple, par exemple un manchon élastique ou un ressort à boudin, permettant un pliage de la barre. La barre 5 peut aussi être munie de pièces d'extrémités 6 en matière souple, par exemple en caoutchouc, emboîtées dans les deux bouts de la barre, qui peut être un tube métallique ou en tout autre matériau. Cette pièce d'extrémité peut être semi rigide pour résister aux poussées normales (vent) ou peu supérieures, et comporter une zone 6a amincie permettant la flexion dans les cas de poussée brusque ou très forte.

La figure 3 représente en coupe un autre mode de réalisation des extrémités des barres. La barre de renforcement horizontale 10 est constituée d'un tube 12, dans l'extrémité duquel est bloqué un mandrin 13, sur lequel est engagé un ressort 14. Les dimensions du mandrin et du ressort sont choisies pour que les pièces puissent tenir ensemble sans autre moyen qu'un emmanchement à force. Il est en effet préférable, mais évidemment pas indispensable d'éviter les opérations de rivetage, soudage, etc.. En variante, le ressort pourrait être engagé dans le tube 12. De la même façon, un embout 15 est fixé sur l'extrémité du ressort. Pour des questions d'usure des matériaux, de réduction du bruit de fonctionnement, il est préférable que ce ne soit pas le ressort qui frotte directement dans la glissière 21. On comprendra très bien que sous l'effet d'une poussée assez forte sur la barre, l'extrémité, c'est-à-dire l'embout 15, pourra se dégager de la glissière par déformation de l'extrémité de la barre, c'est-à-dire par pliage sans dommage du ressort 14. A l'inverse, l'extrémité de la barre, une fois sortie de la glissière, pourra y rentrer facilement, par exemple par une poussée adéquate ou une présentation manuelle en rabattant l'embout 15 pour le faire rentrer dans la glissière.

Dans ces conditions, en cas d'effort excessif anormal sur une porte les barres se dégagent des glissières par la souplesse des barres 5, 10.

Il est intéressant d'éviter d'avoir à intervenir pour remettre le système en place. L'orientation des pans c des montants comportant les glissières favorise la réinsertion des barres dans les glissières pendant le mouvement de remontée du rideau, sous l'effet de la traction exercée vers le haut sur les barres par le rideau. Il est en outre avantageux de prévoir des dispositions complémentaires pour forcer les bouts des barres à rentrer dans les glissières. Dans ce but, dans un mode de réalisation de l'invention, représenté sur la figure 4 qui est une vue en coupe par un plan vertical perpendiculaire au rideau 4 en son milieu, les glissières 21 s'arrêtent un peu en dessous du volume d'accumulation du rideau, que ce soit un enroulement, comme représenté en coupe sur la figure, et présentent une extrémité évasée 21a, de façon qu'en laissant redescendre le rideau, les bouts des barres s'engagent naturellement dans la glissière 21.

Afin de faciliter la remise en place des bouts de barre sortis pendant la remontée du rideau, on prévoit, au-dessus de l'évasement de la glissière, en-dessous de la zone d'accumulation du rideau, des surfaces de recentrement 7a, ou rampes de réinsertion qui, lors de la remontée du rideau, ramènent les bouts de barre dans l'axe de la zone d'accumulation.

L'espace compris entre l'évasement 21a et la rampe de réinsertion 7 forme une fenêtre de réinsertion. Il peut en être prévu plusieurs sur la hauteur du rideau.

Le dispositif qui vient d'être décrit en regard de la figure 4 présente avec chaque rampe de réinsertion une interruption de la glissière. Sous l'effet du vent, le bas du rideau lors de la descente, en passant au niveau de l'interruption, peut être écarté et descendre en dehors des glissières. Ce dispositif ne pourra donc être placé dans des endroits pouvant être exposés au vent ou à un fort courant d'air. Les figures 5 à 8 représentent des variantes de réalisation de l'invention exemptes de cette limitation.

Ces variantes comportent une glissière 21 telle que décrite ci-dessus. La glissière 21 est définie essentiellement par deux parois planes parallèles 22, 23 de part et d'autre du plan du rideau, qui délimitent un espace intersticiel dans lequel se déplacent les extrémités des barres de renforcement horizontales de la porte rideau, ces extrémités étant guidées par les parois 22, 23. Le fond de la glissière peut être bouché par une paroi 24, améliorant la rigidité et protégeant l'intérieur de la poussière et autres corps étrangers. Selon une caractéristique de l'invention, les glissières sont garnies extérieurement de faces obliques 25, 26 (parois de protection) qui facilitent la rentrée dans les glissières des extrémités des barres qui sont sorties. La glissière en comporte généralement d'autres parois 27, 28 latérales et un fond 29 pour constituer un ensemble rigide.

Dans la forme de réalisation représentée partiellement en perspective schématique sur la figure 5, la glissière 21 ne comporte aucune interruption. Il est prévu, de préférence à la partie supérieure de la porte, une rampe 35 de réinsertion. Quand une barre est sortie de la glissière 21, au cours de la montée du rideau, le bout de la barre frotte sur la surface 25 ou la surface 27 du profilé qui entoure la glissière. Arrivé au niveau de la rampe 35,le bout de la barre est engagé sur celle-ci, par la traction due à la remontée du rideau, d'une part, et par l'effet du guide incliné 33 d'autre part. Le bout de la barre remonte la rampe 35, ce qui force la barre à se raccourcir. Ceci peut se faire par flexion de la barre, ou, si elle est réalisée conformément à une des figures 3 ou 9 de la présente addition, par contraction ou déformation d'un ressort. Le bout de la barre est guidé jusqu'à l'extrémité 35A de la rampe, et à ce point, se détend pour rentrer dans la glissière 21. Lors de la descente du rideau, la glissière étant ininterrompue, les barres ne pourront pas sortir de la glissière, même si un fort vent sollicite le rideau.

En vue de faciliter le raccourcissement de la barre,pour permettre un glissement facile de long du guide 33A, et une facile réinsertion dans la glissière, les extrémités des barres peuvent être télescopiques, comme sur la barre 20 représentée sur la figure 9.

Un manchon 47 est monté sur l'extrémité du tube 12, soit par emmanchement à force, soit au moyen d'une goupille 18 qui sert en même temps à la fixation de l'extrémité intérieure du ressort 19, qui sollicite vers l'extérieur un piston 41 dont le rôle est équivalent à celui de l'embout 15 de la barre de la figure 3. A la différence de l'exemple précédent, l'extrémité de la barre 10 peut ne pas être flexible. Pour permettre à la barre de sortir des glissières sous l'effet d'un effort anormal, cette barre doit avoir une flexibilité d'ensemble ou comporter une zone, centrale par exemple, particulièrement flexible. Mais quand une telle barre est sortie de la glissière, on voit très bien qu'on peut l'y faire rentrer en repoussant le piston 41 à l'intérieur du manchon 17, par exemple manuellement ou pendant la remontée du rideau grâce à la présence d'une rampe de guidage, dans laquelle le piston est conduit pendant la remontée du rideau. Pendant la remontée de la barre, le piston 41 est poussé par action de ladite rampe dans le tube 12, et est guidé jusqu'au bord de la glissière. A ce moment, le ressort 19 se détend et le piston s'engage dans la glissière. Il ne peut plus en ressortir pendant la descente consécutive.

Sur la figure 5, la rampe de guidage a été représentée légèrement en creux par rapport au plan de la surface 25. Ce n'est nullement nécessaire. La rampe peut être constituée uniquement par le rebord saillant 33A du guide de réinsertion. Dans ce cas, le guide peut être fixe ou déplaçable ou amovible. Dans ce cas,la surface 25 peut aussi être parallèle au fond 29 de la glissière.

Dans une variante de réalisation, afin de faciliter la réinsertion des barres, avec des barres de structure plus simples, la rampe 35 peut s'enfoncer de façon à ouvrir temporairement une fenêtre dans la paroi 23 de la glissière. La rampe peut par exemple être articulée autour du bord inférieur 36, et une section 38 de la paroi 23 peut s'enfoncer suivant la flèche 37. Sur la figure 6, qui est une vue en coupe suivant la ligne VI-VI de la figure 5, on a représenté en 35 la position normale de la rampe, et en 35' la position enfoncée. L'amplitude de l'enfoncement de la glissière pourra être définie en fonction de la nature des barres et leur faculté de fléchir ou de pouvoir se raccourcir. En pratique, cette mobilité locale peut être obtenue par une découpure pratiquée dans la paroi du montant.

Dans un autre mode de réalisation de l'invention, en vue d'empêcher les barres de sortir de la glissière lors de la descente du rideau, la fenêtre de réinsertion 32 (partie droite de la figure 7) pourra être fermée par un pan 40, déformable ou articulé (partie gauche de la figure 7) qui, en position de repos est sollicité à rester dans un plan parallèle au rideau et qui pourra venir occupper la position 40' en se déformant vers l'intérieur de la glissière sous la poussée d'un bout de barre, tirée par le rideau en cours de remontée. Une fois le rideau ramassé en haut de la porte, le pan 40 revient à sa position dans le plan de la paroi 22 de la glissière et le rideau pourra redescendre sans risquer de sortir de la glissière.

Le pan 40 peut être une lame métallique souple fixée à un bout par des rivets. Il peut, le cas échéant, être formé par une simple découpure dans la paroi de la glissière, selon la nature élastique de la matière constitutive de la glissière.

## Revendications

1. Porte de manutention à rideau relevable (4) comportant deux montants latéraux verticaux (1, 2) comportant chacun une glissière (21), chaque glissière ayant une paroi de guidage de part et d'autre du plan du rideau, celui-ci pouvant s'amasser à la partie supérieure par enroulement ou repliage, le rideau ayant des bords verticaux (6a) qui coulissent dans lesdites glissières, lesdits bords étant adaptés à sortir des glissières en cas d'effort transversal anormal, la paroi de chaque glissière comportant une ouverture permettant à un bord du rideau de passer de l'extérieur vers l'intérieur de la glissière, caractérisée en ce qu'au moins une des parois extérieures des montants est munie d'un guide (33) faisant saillie sur ladite paroi au dessus de ladite ouverture, et orienté généralement vers le haut et vers l'ouverture de la glissière, ce guide s'étendant sur au moins une partie de la largeur de ladite paroi jusqu'au bord de l'ouverture de la glissière, de façon à ramener par ladite ouverture jusque dans la glissière un bord (6a) du rideau tiré vers le haut qui en serait sorti.

2. Porte de manutention selon la revendication 1, caractérisée en ce que la paroi de la glissière ou la paroi du montant comportant la glissière comporte en regard d'au moins une desdites ouvertures au moins un élément de paroi mobile (35, 40) pouvant se déformer élastiquement de façon à pouvoir obturer ou dégager ladite ouverture pour permettre au bord du rideau de passer de l'extérieur vers l'intérieur de la glissière, mais pas en sens inverse.

3. Porte selon la revendication 2, caractérisée en outre en ce que l'élément de paroi mobile est un pan (40) d'une paroi de la glissière, parallèle au plan du rideau et mobile autour de son bord inférieur, et se déplace vers l'intérieur de la glissière entre les deux parois délimitant le chemin de glissement normal du bords du rideau.

4. Porte selon la revendication 2, caractérisée en outre en ce que l'élément de paroi mobile est un pan d'une paroi (35) extérieure d'un montant contenant la glissière, dans un plan oblique par rapport au plan du rideau, ledit pan (35) est mobile autour de son bord le plus extérieur, et se déplace vers le fond de la glissière sans interférer avec celle-ci, pour former un chemin d'accès avec une ouverture dans la glissière.

5. Porte selon la revendication 1, caractérisée en outre en ce que ledit guide (33) s'étend depuis une extrémité proche du rideau (4) jusqu'à une extrémité éloignée du rideau, qui fait saillie au delà de la paroi latérale (27) du montant.

6. Porte selon la revendication 1, caractérisée en ce que ladite ouverture forme une rampe (35) de réinsertion oblique par rapport au plan du rideau et orientée généralement vers le haut et vers la glissière, ladite rampe (35) de réinsertion se rapprochant de l'intérieur de la porte en se rapprochant de la glissière, de façon à ramener dans la glissière (21) une partie latérale (6a) du rideau tirée vers le haut qui en serait sortie, en la déformant vers l'intérieur de la porte par flexion ou contraction.

7. Porte selon la revendication 6, caractérisée en outre en ce que ladite rampe (35) de réinsertion est dotée d'un guide (33) faisant saillie sur la paroi extérieure du montant au dessus de ladite rampe de réinsertion (35), ce guide s'étendant sur au moins une partie de la largeur de ladite paroi jusqu'au bord de la glissière, de façon à maintenir dans ladite rampe de réinsertion (35) une partie latérale (6a) du rideau lors de sa réinsertion dans la glissière.

8. Porte selon la revendication 7, caractérisée en outre en ce que ledit guide (33) s'étend depuis une extrémité proche du rideau (4) jusqu'à une extrémité éloignée du rideau, qui fait saillie au delà de la paroi latérale (27) du montant.

9. Porte selon une quelconque des revendication précédentes, caractérisée en outre en ce que la glissière (21) est limitée en hauteur à un niveau situé en dessous du bas du rideau quand le rideau est relevé, et présente une ouverture (21a) évasée vers le haut, de façon que quand le rideau descend à partir de la position relevée, lesdits bords du rideau s'engagent dans la partie évasée de la glissière.

## Patentansprüche

1. Industrietor mit anhebbarem Rolladen (4), das zwei seitliche vertikale Pfosten (1, 2) umfaßt, von denen jeder eine Gleitschiene (21) aufweist, wobei jede Gleitschiene auf beiden Seiten der Ebene des Rolladens eine Führungswand besitzt, wobei sich der Rolladen im oberen Bereich durch Aufrollen oder Zusammenfalten ansammeln kann und vertikale Ränder (6a) besitzt, die in den Gleitschienen gleiten und so ausgebildet sind, daß sie aus den Gleitschienen heraustreten, wenn eine anormale quer gerichtete Kraft ausgeübt wird, wobei die Wand einer jeden Gleitschiene eine Öffnung aufweist, die es einem Rand des Rolladens ermöglicht, von außen her in das Innere der Gleitschiene einzutreten, dadurch **gekennzeichnet**, daß wenigstens eine der Außenwände der Pfosten mit einer Führung (33) versehen ist, die über besagte Wand oberhalb besagter Öffnung vorspringt und im wesentlichen nach oben und zur Öffnung der Gleitschiene hin orientiert ist, wobei diese Führung sich wenigstens über einen Teil der Weite der besagten Wand bis zum Rand der Öffnung der Gleitschiene in der Weise erstreckt, daß sie vermittels der Öffnung einen Rand (6a) des nach oben gezogenen Rolladens bis in die Gleitschiene zurückbringt, wenn er aus dieser ausgetreten ist.

2. Industrietor nach Anspruch 1, dadurch **gekennzeichnet**, daß die Wand der Gleitschiene oder die Wand des Pfostens, der die Gleitschiene umfaßt, in Bezug auf wenigstens eine dieser Öffnungen wenigstens ein bewegliches Wandelement (35, 40) umfaßt, das sich elastisch in der Weise verformen kann, daß es besagte Öffnung abdeckt oder freigibt, um es dem Rand des Rolladens zu ermöglichen, von außen in das Innere der Gleitschiene einzutreten, aber nicht in umgekehrter Richtung auszutreten.

3. Tor nach Anspruch 2, dadurch **gekennzeichnet**, daß im übrigen dieses bewegliche Wandelement ein Flächenelement (40) der einen Wand der Gleitschiene ist, das zur Ebene des Rolladens parallel und um seinen unteren Rand beweglich ist und sich zum Inneren der Gleitschiene zwischen die beiden Wände verschiebt, die den senkrechten Gleitkanal für die Ränder des Rolladens begrenzen.

4. Tor nach Anspruch 2, dadurch **gekennzeichnet**, daß im übrigen das bewegliche Wandelement ein Flächenelement einer Außenwand (35) eines Pfostens ist, der die Gleitschiene enthält, und sich in einer bezüglich der Ebene des Rolladens schräg verlaufenden Ebene befindet, wobei das Flächenelement (35) um seinen äußersten Rand beweglich ist und sich zum Boden der Gleitschiene hin verschiebt ohne mit dieser in Wechselwirkung zu treten, um einen Zugangskanal mit einer Öffnung in der Gleitschiene zu bilden.

5. Tor nach Anspruch 1, dadurch **gekennzeichnet**, daß im übrigen die Führung (33) sich von einem naheliegenden Ende des Rolladens (4) bis zu einem entfernt liegenden Ende des Rolladens erstreckt und über die Seitenwand (27) des Pfostens hinaus vorspringt.

6. Tor nach Anspruch 1, dadurch **gekennzeichnet**, daß die Öffnung eine Wiedereinführ-Rampe (35) bildet, die bezüglich der Ebene des Rolladens schräg verläuft und im wesentlichen nach oben und zur Gleitschiene hin orientiert ist, wobei die Wiedereinführ-Rampe (35) sich an das Innere des Tors annähert, indem sie sich an die Gleitschiene in der Weise annähert, daß sie einen seitlichen Teil (6a) des nach oben gezogenen Rolladens in die Gleitschiene (21) zurückführt, wenn dieser Teil aus ihr ausgetreten ist, indem sie diesen Teil zur Innenseite des Tors durch Abbiegen oder Zusammenziehen verformt.

7. Tor nach Anspruch 6, dadurch **gekennzeichnet**, daß weiterhin die Rampe (35) zum Wiedereinführen mit einer Führung (33) versehen ist, die über die Außenwand des Pfostens oberhalb der Rampe (35) zum Wiedereinführen vorspringt, wobei sich diese Führung über wenigstens einen Teil der Weite dieser Wand bis zum Rand der Gleitschiene in der Weise erstreckt, daß in dieser Rampe (35) zum Wiedereinführen ein seitlicher Teil (6a) des Rolladens für sein Wiedereinführen in die Gleitschiene gehalten wird.

8. Tor nach Anspruch 7, dadurch **gekennzeichnet**, daß weiterhin die Führung (33) sich ausgehend von einem nahe liegenden Ende des Rolladens (4) bis zu einem entfernt liegenden Ende des Rolladens erstreckt und über die Seitenwand (27) des Pfostens vorspringt.

9. Tor nach einem der vorhergehenden Ansprüche, dadurch **gekennzeichnet**, daß weiterhin die Gleitschiene (21) höhenmäßig auf ein Niveau begrenzt ist, das sich unterhalb des Fußes des Rolladens befindet, wenn der Rolladen angehoben ist, und eine Öffnung (21a) aufweist, die sich nach oben in der Weise erweitert, daß dann, wenn sich der Rolladen aus seiner angehobenen Position absenkt, die Ränder des Rolladens in den erweiterten Teil der Gleitschiene eingreifen.

## Claims

1. A lifting-curtain goods-handling door comprising two vertical side uprights (1, 2) each including a slideway (21), each slideway having a guide wall on either side of the plane of the curtain, said curtain (4) being capable of being gathered together at the top of the door by being rolled up or folded, the curtain having lateral portions (6a) which slide in said slideways, said lateral portions being adapted to escape from the slideways in the event of an abnormal transverse force, the wall of each slideway is formed with an aperture enabling a lateral portion of the curtain to pass from the outside to the inside of the slideway, characterized in that at least one of the outer walls of the uprights is provided with a guide (33) projecting from said wall above said aperture and generally upwardly directed towards the opening of the slideway, said guide extending over at least a portion of the width of said wall to the edge of the opening of the slideway so as to return through said aperture into the slideway a lateral portion (6a) of a curtain that has escaped therefrom and that is being pulled upwards.

2. A door according to claim 1, characterized in that the wall of said slideway includes in front of at least one of said aperture at least one moving wall element (35,40) capable of deforming elastically so as to close or clear said aperture for enabling a lateral portion of the curtain to pass from the outside to the inside of the slideway but not in the opposite direction.

3. A door according to claim 2, characterized in that the moving wall element is a wall shutter (40) of the slideway, parallel to the plane of the curtain and movable about its bottom edge, and suitable for moving towards the inside of the slideway, between the two walls delimiting the normal sliding path of the curtain edges.

4. A door according to claim 3, characterized in that the moving wall element is a shutter (35) of an outside wall (25) of an upright including the slideway, lying in a plane that is oblique relative to the plane of the curtain, said shutter (35) being movable about its edge furthest from the plane of the curtain and moving towards the web of the slideway without interfering therewith to form an access path with an opening into the slideway.

5. A door according to claim 1, characterized in that said guide (33) is extending from an end close to the curtain (4) unto an end distant from the curtain, said end projecting beyond said side wall (27) of the upright.

6. A door according to claim 1, characterized in that said aperture has the form of a reinsertion ramp that is oblique relative to the plane of the curtain and that is directed generally upwards towards the opening of the slideway, said reinsertion ramp extending towards the inside of the door as it extends the opening of the slideway, in such a manner as to return, into the slideway, a lateral portion (6a) of the curtain that has escaped therefrom and that is being pulled upwards, with the curtain being deformed towards the inside of the door by bending or by contraction.

7. A door according to claim 5, further characterized in that said reinsertion ramp is provided with a guide (33) projecting from the outside wall of the upright above said reinsertion ramp (35), said guide extending over at least a portion of the width of said wall to the edge of the opening of the slideway so as to hold lateral portion (6a) of the curtain in said reinsertion ramp (35) during reinsertion thereof into the slideway.

8. A door according to claim 7, characterized in that said guide (33) is extending from an end close to the curtain (4) unto an end distant from the curtain, said end projecting beyond said side wall (27) of the upright.

9. A door according to claim 5, characterized in that the slideway (21) is limited in height at a level situated beneath the bottom of the curtain when the curtain is raised, and has an upwardly flared opening (21a) so that when the curtain is lowered from its raised position, said lateral portions of the curtain engage in the flared portion of the slideway.
